# FASCICULE DE BREVET EUROPEEN

(11) **EP 0 960 361 B1**
(45) Date de publication et mention de la délivrance du brevet: **27.08.2003**
(21) Numéro de dépôt: 98901919.5
(22) Date de dépôt: 16.02.1998
(51) Int. Cl.: G04G 1/00, G04C 3/00, G04C 3/14

(54) **PIECE D'HORLOGERIE COMPORTANT UN DISPOSITIF DE DETECTION CAPACITIF**
UHRWERK MIT KAPAZITIVER DETEKTIONSVORRICHTUNG
WHEEL WORK PART COMPRISING A CAPACITIVE SENSING DEVICE

(30) Priorité: 17.02.1997 FR 9701813
(43) Date de publication de la demande: 01.12.1999
(73) Titulaire: ETA SA Manufacture Horlogère Suisse, 2540 Grenchen (CH)
(72) Inventeur: PEROTTO, Jean-Félix, CH-2013 Colombier (CH)
(74) Mandataire: Laurent, Jean
(86) Numéro de dépôt international: CH9800057
(87) Numéro de publication internationale: WO98036332

(56) Documents cités:
- EP-A- 0 226 716
- CH-A- 342 130
- DE-A- 3 317 463
- DE-A- 3 934 158
- DE-A- 4 234 016
- FR-A- 2 380 581
- GB-A- 2 264 784
- US-A- 4 963 829
- PATENT ABSTRACTS OF JAPAN vol. 007, no. 270 (P-240), 2 décembre 1983 & JP 58 150865 A (SONY KK), 7 septembre 1983,
- PATENT ABSTRACTS OF JAPAN vol. 009, no. 167 (P-372), 12 juillet 1985 & JP 60 042687 A (SEIKOUSHIYA:KK), 6 mars 1985,
- ANONYMOUS: "Capacitive Encoder With Carrier Suppression" IBM TECHNICAL DISCLOSURE BULLETIN, vol. 26, no. 7A, décembre 1983, NEW YORK, US, pages 3338-3339, XP002064789

## Description

La présente invention concerne une pièce d'horlogerie, notamment une montre, comportant un mobile rotatif et un dispositif électrique de détection capacitif pour détecter des positions et/ou des mouvements dudit mobile, dans laquelle le dispositif de détection comporte au moins un capteur capacitif ayant une partie fixe pourvue d'au moins deux électrodes fixes et une partie mobile pourvue d'un rotor électriquement conducteur entraîné par ledit mobile et agencé pour influencer le champ électrique entre les électrodes fixes par sa position de rotation, et des moyens électroniques de détection qui sont sensibles à des variations de capacité dudit capteur, les deux électrodes fixes étant disposées sur un substrat et séparées l'une de l'autre par un intervalle.

L'invention s'applique particulièrement, mais pas exclusivement, à la commande de fonctions telles que la correction manuelle de l'heure ou de la date dans une montre électronique au moyen de la traditionnelle tige de commande équipée d'une couronne extérieure. Habituellement, la détection des mouvements de rotation et translation de cette tige est essentiellement basée sur des interrupteurs électromécaniques actionnés par un agencement de cames solidaires de la tige, ces cames agissant sur des lamelles de contact flexibles qui vont toucher des contacts fixes prévus généralement sur un circuit imprimé qui comprend d'autres composants de la pièce d'horlogerie.

Pour la fabrication et le montage de ces interrupteurs, la difficulté principale réside dans la fiabilité de fermeture du contact électrique, qui exige un positionnement très précis de chaque lamelle de contact par rapport à la came correspondante et par rapport au contact fixe correspondant. Il est donc nécessaire d'effectuer des tests de fonctionnement et éventuellement des réglages lors du montage de chaque pièce d'horlogerie. Ces opérations sont coûteuses et gênent considérablement l'automatisation de l'assemblage des montres.

Des problèmes analogues se présentent avec les contacts électriques destinés à détecter des positions particulières d'un mobile, par exemple la position "zéro" d'une aiguille de chronographe ou d'un indicateur de quantièmes.

Il serait donc souhaitable de remplacer les interrupteurs susmentionnés par des dispositifs sans contact, aptes à être utilisés dans des montres.

Dans la demande de brevet DE 3934158 A1, il est décrit un générateur d'impulsions utilisable pour commander une horloge électronique dans un appareil domestique, ce générateur correspondant approximativement à un capteur capacitif du genre indiqué en préambule ci-dessus. Un rotor en forme de disque, rotatif autour d'un axe perpendiculaire au disque, porte une électrode plate ayant deux secteurs diamétralement opposés, en face d'un stator plat pourvu de plusieurs électrodes fixes ayant une disposition particulière et raccordées à des circuits électroniques de détection. Un diélectrique mince est placé entre le stator et le rotor. Lorsque le rotor tourne, des impulsions sont engendrées à partir des variations du couplage capacitif produit par l'électrode du rotor entre différentes électrodes du stator, grâce aux variations de la surface de recouvrement entre le rotor et chaque électrode fixe, tandis que l'épaisseur du diélectrique entre les électrodes reste constante.

Une telle construction est beaucoup trop encombrante pour des applications dans l'industrie horlogère, en particulier dans les montres. D'autre part, le rotor doit être monté avec une précision et une stabilité suffisante pour que la distance entre les électrodes, c'est-à-dire l'épaisseur du diélectrique, reste constante.

Dans la publication Patent Abstracts of Japan vol. 007, no. 270 (P-240) relative à la demande de brevet JP 58-150865A, il est décrit un détecteur capacitif de rotation comportant deux électrodes fixes annulaires superposées et pourvues de dents intérieures, et une électrode rotative montée sur un disque isolant et présentant des dents extérieures assez hautes pour faire face aux dents des deux électrodes fixes en même temps. On détecte la rotation du disque par les variations de capacité entre les deux électrodes fixes. Une telle construction, destinée à détecter la rotation d'un moteur, est trop encombrante pour être utilisable dans une montre.

La présente invention a pour but d'éviter les inconvénients de l'art antérieur en créant un dispositif fiable de détection sans contact, utilisable dans une pièce d'horlogerie telle qu'une montre, pouvant être réalisé et monté à un faible coût et pouvant s'appliquer avantageusement à la correction de l'heure ou de la date ou à la détection d'une position particulière d'un mobile rotatif.

A cet effet, selon un premier aspect de l'invention, il est prévu une pièce d'horlogerie telle que définie dans la revendication 1.

Ainsi, le dispositif de détection agit essentiellement par variation de la capacité grâce à la variation de distance entre la surface périphérique dentée du rotor et chaque électrode fixe. Par sa nature, un tel dispositif est réalisable sous une forme à la fois peu encombrante et consommant peu d'énergie électrique, ce qui convient bien à une utilisation dans une montre. De plus, on peut réaliser sans grande complication des capteurs capacitifs qui permettent de détecter un assez grand nombre de positions angulaires successives, par exemple huit ou douze positions par tour.

Le rotor peut être maintenu à un potentiel fixe, ses dents étant agencées pour faire écran dans le champ électrique entre les électrodes fixes.

Comme les deux électrodes fixes sont coplanaires sur un substrat, ce substrat peut avantageusement faire partie d'un élément à circuits imprimés de la pièce d'horlogerie, c'est-à-dire qu'on utilise ainsi un élément qui existe déjà dans un mouvement d'horlogerie électronique ou électromécanique.

Afin de maintenir un écartement constant entre le rotor et les électrodes fixes, on peut prévoir que le rotor est solidaire du mobile, lequel comporte un cylindre d'appui qui s'appuie en glissant contre une couche diélectrique disposée sur le substrat et/ou sur les électrodes fixes. Ceci permet d'éviter tout réglage du capteur lors du montage du mobile.

Selon un second aspect de l'invention, il est prévu une pièce d'horlogerie telle que définie dans la revendication 2.

Grâce à la forme dentée de la surface périphérique du rotor, la variation de capacité entre les électrodes est due dans ce cas à la modulation d'épaisseur du diélectrique. Dans cet agencement aussi, les électrodes fixes peuvent se trouver sur un même substrat à circuits imprimés, par exemple sur deux bords opposés d'une ouverture du substrat. Le rotor peut être isolé et servir de transmetteur d'un signal électrique entre les deux électrodes fixes. Le rotor est alors à un potentiel flottant.

Une autre forme de réalisation avantageuse du capteur comportant une paire d'électrodes fixes consiste en ce que le rotor est une électrode mobile reliée aux moyens de détection et dont les dents, au cours de sa rotation, passent alternativement en face de l'une ou l'autre des électrodes fixes. Le rotor forme ainsi une troisième électrode pour l'injection d'un signal dans les deux condensateurs qu'il forme respectivement avec les deux électrodes fixes.

Afin que le dispositif de détection sans contact puisse indiquer aussi le sens de rotation du mobile, le dispositif de détection comporte de préférence deux desdits capteurs capacitifs, qui sont décalés angulairement de façon à fournir des signaux de sortie respectifs qui sont en quadrature au cours de la rotation du mobile.

D'autres caractéristiques et avantages de la présente invention apparaîtront dans la description suivante de différents exemples de réalisation, en référence aux dessins annexés, dans lesquels :
- la figure 1 représente schématiquement une première forme de réalisation de l'invention, plus particulièrement un dispositif de détection sans contact des positions d'un mobile rotatif, ce dispositif comportant un capteur capacitif,
- la figure 2 est une vue analogue à la figure 1, illustrant une autre position du mobile,
- la figure 3 est une vue schématique en coupe transversale d'un capteur capacitif utilisé dans la présent invention, suivant la ligne III-III de la figure 4,
- la figure 4 est une vue latérale schématique d'un dispositif comportant deux capteurs capacitifs associés à un mobile rotatif et coulissant,
- la figure 5 est une vue en coupe schématique d'une autre forme de réalisation d'un capteur capacitif,
- la figure 6 est un schéma électrique équivalent du capteur de la figure 5,
- la figure 7 est une vue en coupe schématique d'une autre forme de réalisation d'un capteur capacitif,
- la figure 8 est un schéma électrique équivalent du capteur de la figure 7,
- la figure 9 est une vue en coupe schématique d'une autre forme de réalisation d'un capteur capacitif, et
- la figure 10 représente des signaux électriques obtenus dans le dispositif des la figures 4 au cours de la rotation du mobile.

Dans l'exemple des figures 1 et 2, le mobile dont il s'agit de détecter des positions est une tige 1 qui peut être par exemple la tige de commande de mise à l'heure d'une montre ou d'une autre pièce d'horlogerie. Toutefois, ce mobile pourrait être une autre pièce d'un mouvement d'horlogerie, par exemple un arbre portant une aiguille des secondes, des minutes ou des heures, ou une aiguille d'un compteur de chronographe.

La tige 1 est associée à un dispositif de détection de ses positions angulaires qui comprend un capteur capacitif 2 et des moyens électroniques de détection 3 utilisant le signal issu du capteur sur une ligne de sortie 4. Le capteur 2 comprend une partie mobile, constituée par un rotor 5 fixé coaxialement sur la tige 1, et une partie fixe constituée essentiellement par deux électrodes fixes 6 et 7 qui, dans le cas présent, sont coplanaires et appliquées sur la face inférieure d'un substrat isolant 8 parallèle à l'axe du rotor 5. Celui-ci peut avantageusement être une carte à circuits imprimés telle qu'il en existe dans la plupart des montres électroniques ou électromécaniques, cette carte étant habituellement parallèle au cadran de la montre et à la tige de commande. Une source de tension 9 est branchée en série entre la masse 10 et la première électrode 6 pour appliquer à celle-ci une tension pulsée Ue. La seconde électrode 7 est raccordée à la ligne 4 pour délivrer un signal de sortie qui dépend de la capacité entre les deux électrodes 6 et 7.

Le rotor 5 est une pièce conductrice, de préférence métallique, en forme d'étoile, sa surface périphérique présentant dans le cas présent quatre dents 11 à 14 régulièrement espacées angulairement. De préférence, il est raccordé à la masse 10 par l'intermédiaire de la tige 1. Le rotor se trouve en face de l'intervalle 15 séparant les électrodes 6 et 7 et ses dents passent à une faible distance des électrodes. La présence et la position du rotor influence ainsi le champ électrique 16 et donc le couplage capacitif entre les électrodes. Au cours de la rotation de la tige 1, la capacité du capteur 2 varie périodiquement et le signal de sortie sur la ligne 4 passe par un minimum dans la position de la figure 1, où le rotor forme un écran dans le champ électrique, et par un maximum dans la position de la figure 2, où le rotor ne fait pratiquement pas écran.

Dans les moyens de détection 3, le signal de sortie du capteur est appliqué à l'entrée négative d'un amplificateur 16 branché en parallèle à un condensateur d'intégration 17 de capacité Ci. On obtient à la sortie 18 de l'amplificateur 16 un signal à impulsions carrées de tension Us = (Cv/Ci) · Ue, où Cv est la capacité entre les deux électrodes 6 et 7. Chaque impulsion de ce signal représente le passage d'une des dents 11 à 14 devant les électrodes, donc un pas de rotation de la tige 1, ce pas étant d'un quart de tour dans le présent exemple. Le signal Us est utilisé dans un circuit de traitement 19 qui commande de manière connue la fonction voulue, par exemple la mise à l'heure ou la mise à la date de la montre.

La figure 3 illustre une forme de réalisation avantageuse du capteur capacitif 2, afin de maintenir une distance déterminée et aussi faible que possible entre les dents du rotor 5 et les électrodes 6 et 7, pour que les variations de capacité du capteur lors des mouvements de la tige 1 soient aussi élevées que possible et puissent donc être détectées facilement. Une mince couche diélectrique 20 est appliquée sur au moins une partie des électrodes 6 et 7 et sur l'intervalle 15 les séparant. Cette couche peut être formée par exemple d'un film de résine ayant une épaisseur de quelques micromètres. Cette épaisseur est évidemment exagérée dans le dessin. Par ailleurs, la tige 1 porte un cylindre d'appui 21 placé à une distance suffisante du rotor 5 pour ne pas influencer la capacité entre les électrodes. La tige 1 est placée par rapport au substrat 8 de façon que son cylindre 21 s'appuie légèrement contre la couche 20, qui s'étend aussi sur le substrat en face du cylindre. Les surfaces d'extrémité des dents 11 à 14 du rotor 5 peuvent être cylindriques et avoir le même rayon que le cylindre 21, si bien que leur distance aux électrodes 6 et 7 est pratiquement égale à l'épaisseur de la couche diélectrique 20.

Les avantages d'un tel agencement ne concernent pas seulement la qualité des signaux obtenus : comme il détermine positivement la distance entre la tige 1 et le substrat 8, il permet un montage facilité du capteur 2 en évitant tout réglage. En particulier, lorsque la tige 1 est la tige de commande d'une montre, elle est mise en place après le substrat à circuit imprimé 8. Celui-ci peut être maintenu d'une manière élastique de façon à s'appuyer légèrement contre le cylindre 21 de la tige.

La figure 4 illustre une forme de réalisation comportant, à côté du capteur capacitif 2, un deuxième capteur capacitif semblable 22 afin de pouvoir détecter le sens de rotation de la tige 1. Le capteur 22 comprend un rotor 25 fixé sur la tige 1 et une paire d'électrodes 26 et 27 identiques aux électrodes 6 et 7 et appliquées sur le substrat 8 à côté de celles-ci. Ces électrodes sont également recouvertes par la couche diélectrique 20. Le rotor 25 est identique au rotor 5, mais décalé angulairement d'un quart du pas des dents, soit d'un seizième de tour dans le cas présent, pour que les signaux de sortie du capteur 22 soient en quadrature avec ceux du capteur 2. Des signaux de ce genre sont décrits plus loin en référence à la figure 10. Comme d'habitude, la tige de commande 1 de la montre peut coulisser axialement entre au moins deux positions, dont l'une est une position de mise à l'heure, représentée en traits continus dans la figure 4. L'autre position axiale de la tige est une position neutre, représentée en traits interrompus, où la tige 1 doit pouvoir tourner sans corriger l'heure de la montre. Le rotor 25 du capteur 22 se trouve alors en face des électrodes 6 et 7 du capteur 2, de sorte que le capteur 2 est actif, tandis que le capteur 22 est inactif. Les circuits de traitement 19 détectent ce fait quand la tige 1 tourne et ils n'enclenchent aucune action. Si au contraire les deux capteurs 2 et 22 fournissent des signaux en quadrature, les circuits de traitement 19 effectuent une correction horaire dont l'ampleur est déterminée par le nombre de pas indiqué par le capteur 2, et le sens par l'ordre de succession des signaux issus des capteurs 2 et 22.

Les figures 5 et 6 illustrent une autre forme de réalisation d'un capteur capacitif utilisable à la place de chacun des capteurs 2 et 22 décrits ci-dessus. Ce capteur 30 comporte deux électrodes fixes disposées sur un substrat isolant commun 33 et raccordées à des bornes respectives A et B. Chaque électrode 31, 32 s'étend notamment sur des bords opposés d'une ouverture 34 du substrat 33 pour former chacune une plaque d'électrode 35, 36. L'axe 37 de la tige rotative 1 s'étend au milieu de l'ouverture 34, dans le plan médian du substrat, de sorte que le rotor 5 fixé sur la tige 1 se trouve sensiblement à la même distance de chacune des électrodes 31 et 32. Dans le cas présent, le rotor 5 comporte un nombre pair de dents, il est isolé électriquement et se trouve à un potentiel flottant, pour servir de transmetteur passif d'un signal électrique entre les deux électrodes. Le schéma équivalent de la figure 6 montre que la capacité du capteur 30 est égale à la mise en série des capacités variables C1 et C2 situées respectivement entre l'électrode 31 et le rotor 5 et entre le rotor 5 et l'électrode 32. Les capacités C1 et C2 varient ensemble par variation des distances et donc des intervalles diélectriques entre le rotor conducteur et les électrodes lorsque la tige 1 tourne. Au besoin, la tige 1 peut être guidée par le substrat isolant 33. Bien entendu, elle peut être associée à deux capteurs 30 délivrant des signaux en quadrature qui permettent d'indiquer aussi le sens de rotation de la tige par une méthode analogue à celle décrite en référence à la figure 4.

Les figures 7 et 8 illustrent un capteur capacitif 40 dans lequel on retrouve les mêmes éléments 31 à 37 que dans le capteur 30, mais avec un rotor 41 différent qui constitue une électrode mobile reliée à une borne D par une lame flexible 42 qui frotte sur un collet 43 du rotor 41. Celui-ci comporte un nombre impair de dents, par exemple trois dents 44, 45 et 46, qui présentent des intervalles angulaires égaux et passent donc alternativement devant l'une ou l'autre des électrodes 31 et 32. Ainsi, la capacité C1 est maximale quand la capacité C2 est minimale. La borne D est utilisée pour l'injection d'un signal électrique sur l'électrode mobile constituée par le rotor 41, les signaux de sortie étant recueillis sur les bornes A et B. On peut ainsi mesurer d'une manière précise une capacité différentielle entre A et B, en éliminant les capacités parasites entre les différents conducteurs et la masse, lesquelles sont souvent beaucoup plus élevées que C1 et C2. Un autre avantage du capteur 40 est que sa résolution pour un tour du rotor est égale au double du nombre de dents. Par exemple, une résolution de dix pas par tour serait obtenue avec cinq dents seulement.

La figure 9 illustre un capteur capacitif 50 comportant les mêmes éléments 31 à 37 et 41 à 43 que le capteur 40 décrit ci-dessus, mais dans ce cas le rotor 41 n'a que deux dents 44 et 45 disposées de manière dissymétrique, leur distance angulaire étant par exemple de 135°. Il en résulte que les signaux recueillis aux bornes A et B se succèdent dans un ordre différent selon que la tige 1 tourne dans un sens ou dans l'autre. Donc les moyens de détection peuvent déterminer à la fois des positions angulaires et le sens de rotation de la tige 1 au moyen du seul capteur 50.

On notera qu'il est possible d'obtenir le même résultat avec un rotor ayant des dents diamétralement opposées, si les deux plaques d'électrodes 35 et 36 ne sont pas diamétralement opposées par rapport à l'axe 37 du rotor.

Le diagramme supérieur de la figure 10 représente, en fonction de l'angle α de rotation de la tige 1, la variation de la capacité C1 du capteur 2 et de la capacité C2 du capteur 22 représenté à la figure 4. Ces deux signaux sont en quadrature si, par exemple, les dents 11 à 14 des deux rotors 5 et 25 sont mutuellement dans le sens de rotation de la tige 1. On a également représenté dans la figure 10 les impulsions carrées de tension Us1 et Us2 qui sont obtenues pour chaque capteur comme on l'a décrit en référence à la figure 1 et qui permettent aux moyens de détection d'indiquer le nombre de pas et le sens de rotation de la tige 1.

Les exemples décrits ci-dessus démontrent que la présente invention permet d'installer dans une pièce d'horlogerie de petite taille, comme une montre, un dispositif de détection sans contact qui remplace avantageusement les dispositifs de détection de rotation à contacts électriques, grâce à sa simplicité et sa fiabilité.

## Revendications

1. Pièce d'horlogerie comportant un mobile rotatif (1) et un dispositif électrique de détection capacitif pour détecter des positions et/ou des mouvements dudit mobile, dans laquelle le dispositif de détection comporte au moins un capteur capacitif (2, 22) ayant une partie fixe pourvue d'une paire d'électrodes fixes (6, 7; 26, 27) et une partie mobile pourvue d'un rotor (5, 25) électriquement conducteur entraîné par ledit mobile et agencé pour influencer le champ électrique entre les électrodes fixes par sa position de rotation, et des moyens électroniques de détection (3) qui sont sensibles à des variations de capacité dudit capteur, les deux électrodes fixes (6, 7; 26, 27) étant coplanaires sur un substrat (8) et séparées l'une de l'autre par un intervalle (15),
**caractérisée en ce que** l'axe du rotor (5, 25) est disposé parallèlement au plan des électrodes fixes et en face dudit intervalle, et **en ce que** chaque électrode fixe (6, 7, 26, 27) est disposée en face d'une surface périphérique du rotor (5, 25), ladite surface comportant des dents (11-14) agencées pour passer à proximité de chaque électrode fixe au cours de la rotation du rotor.

2. Pièce d'horlogerie comportant un mobile rotatif (1) et un dispositif électrique de détection capacitif pour détecter des positions et/ou des mouvements dudit mobile, dans laquelle le dispositif de détection comporte au moins un capteur capacitif (30, 40) ayant une partie fixe pourvue d'au moins deux électrodes fixes (31, 32) et une partie mobile pourvue d'un rotor (5, 41) électriquement conducteur entraîné par ledit mobile et agencé pour influencer le champ électrique entre les électrodes fixes par sa position de rotation, et des moyens électroniques de détection (3) qui sont sensibles à des variations de capacité dudit capteur, les deux électrodes fixes (31, 32) étant disposées sur un substrat (33) et séparées l'une de l'autre par un intervalle,
**caractérisée en ce que** les électrodes fixes forment deux plaques respectives opposées (35, 36) séparées par ledit intervalle, **en ce que** le rotor (5, 25, 41) est disposé dans ledit intervalle, son axe de rotation (37) étant parallèle auxdites plaques, et **en ce que** chacune desdites plaques d'électrodes (35, 36) est disposée en face d'une surface périphérique du rotor, ladite surface comportant des dents (11-14, 44-46) agencées pour passer à proximité de chaque plaque d'électrode au cours de 1a rotation du rotor.

3. Pièce d'horlogerie selon la revendication 1, **caractérisée en ce que** le rotor (5) est maintenu à un potentiel fixe et **en ce que** ses dents (11-14) sont agencées pour faire écran dans le champ électrique entre les électrodes fixes.

4. Pièce d'horlogerie selon la revendication 1 ou 2, **caractérisée en ce que** lesdites dents (11-14, 44-46) sont réparties selon un pas angulaire constant autour du rotor.

5. Pièce d'horlogerie selon la revendication 2, **caractérisée en ce que** le substrat (33) est plan et comporte une ouverture (34) dans laquelle est placé le rotor, les plaques d'électrodes (35, 36) s'étendant sur des bords opposés de ladite ouverture.

6. Pièce d'horlogerie selon la revendication 1 ou 2, **caractérisée en ce que** le substrat (8, 33) fait partie d'un élément à circuits imprimés de la pièce d'horlogerie.

7. Pièce d'horlogerie selon la revendication 1, **caractérisée en ce que** le rotor (5, 25) est solidaire du mobile (1), lequel comporte un cylindre d'appui (21) qui s'appuie en glissant contre une couche diélectrique (20) disposée sur le substrat et/ou sur les électrodes fixes.

8. Pièce d'horlogerie selon la revendication 2, **caractérisée en ce que** le rotor (5) est isolé et sert de transmetteur d'un signal électrique entre les deux électrodes fixes.

9. Pièce d'horlogerie selon la revendication 1 ou 2, **caractérisée en ce que** le rotor (41) est une électrode mobile reliée aux moyens de détection et dont les dents (44, 45, 46), au cours de sa rotation, passent alternativement en face de l'une ou de l'autre des électrodes fixes.

10. Pièce d'horlogerie selon la revendication 1 ou 2, **caractérisée en ce que** le dispositif de détection comporte deux desdits capteurs capacitifs (2, 22), qui sont décalés angulairement de façon à fournir des signaux de sortie respectifs qui sont en quadrature au cours de la rotation du mobile.

11. Pièce d'horlogerie selon la revendication 1 ou 2, **caractérisée en ce que** le mobile rotatif (1) est une tige de commande ayant au moins deux positions axiales, à savoir une position de mise à l'heure dans laquelle le capteur capacitif (22) est actif et au moins une autre position dans laquelle ledit capteur est inactif.

12. Pièce d'horlogerie selon la revendication 1 ou 2, **caractérisée en ce que** le mobile rotatif (1) est un organe indicateur ayant une position de référence qui est détectée par le dispositif de détection.

## Patentansprüche

1. Zeitmeßgerät, das ein drehbares bewegliches Element (1) und eine elektrische Vorrichtung zur kapazitiven Erfassung, die Positionen und/oder Bewegungen des beweglichen Elements erfaßt, enthält, wobei die Erfassungsvorrichtung wenigstens einen kapazitiven Sensor (2, 22) mit einem festen Teil, der mit einem Paar fester Elektroden (6, 7; 26, 27) versehen ist, und einem beweglichen Teil, der mit einem elektrisch leitenden Rotor (5, 25) versehen ist, der durch das bewegliche Element angetrieben wird und so beschaffen ist, daß er das elektrische Feld zwischen den festen Elektroden durch seine Drehposition beeinflußt, und elektronische Erfassungsmittel (3), die für Änderungen der Kapazität des Sensors empfindlich sind, umfaßt, wobei die zwei festen Elektroden (6, 7; 26, 27) auf einem Substrat (8) koplanar sind und voneinander durch ein Intervall (15) getrennt sind,
**dadurch gekennzeichnet, daß** die Achse des Rotors (5, 25) parallel zur Ebene der festen Elektroden und gegenüber dem Intervall angeordnet ist und daß jede feste Elektrode (6, 7, 26, 27) gegenüber einer Umfangsoberfläche des Rotors (5, 25) angeordnet ist, wobei die Oberfläche Zähne (11-14) umfaßt, die so beschaffen sind, daß sie sich während der Drehung des Rotors in der Nähe jeder Elektrode vorbeibewegen.

2. Zeitmeßgerät, das ein drehbares bewegliches Element (1) und eine elektrische Vorrichtung zur kapazitiven Erfassung, die Positionen und/oder Bewegungen des beweglichen Elements erfaßt, enthält, wobei die Erfassungsvorrichtung wenigstens einen kapazitiven Sensor (30, 40) mit einem festen Teil, der mit wenigstens zwei festen Elektroden (31, 32) versehen ist, und einem beweglichen Teil, der mit einem elektrisch leitenden Rotor (5, 41) versehen ist, der durch das bewegliche Element angetrieben wird und so beschaffen ist, daß er das elektrische Feld zwischen den festen Elektroden durch seine Drehposition beeinflußt, und elektronische Erfassungsmittel (3), die für Änderungen der Kapazität des Sensors empfindlich sind, umfaßt, wobei die zwei festen Elektroden (31, 32) auf einem Substrat (33) angeordnet und voneinander durch einen Zwischenraum getrennt sind,
**dadurch gekennzeichnet, daß** die festen Elektroden zwei jeweilige gegenüberliegende Platten (35, 36) bilden, die durch den Zwischenraum getrennt sind, daß der Rotor (5, 25, 41) in dem Zwischenraum angeordnet ist, wobei seine Drehachse (37) zu den Platten parallel ist, und daß jede der Elektrodenplatten (35, 36) gegenüber einer Umfangsfläche des Rotors angeordnet ist, wobei die Oberfläche Zähne (11-14, 44-46) aufweist, die so angeordnet sind, daß sie sich während der Drehung des Rotors in der Nähe jede Elektrodenplatte vorbeibewegen.

3. Zeitmeßgerät nach Anspruch 1, **dadurch gekennzeichnet, daß** der Rotor (5) auf einem festen Potential gehalten wird und daß seine Zähne (11-14) so beschaffen sind, daß sie in dem elektrischen Feld zwischen den festen Elektroden eine Abschirmung bilden.

4. Zeitmeßgerät nach Anspruch 1 oder 2, **dadurch gekennzeichnet, daß** die Zähne (11-14, 44-46) mit einer konstanten Winkelschrittweite um den Rotor verteilt sind.

5. Zeitmeßgerät nach Anspruch 2, **dadurch gekennzeichnet, daß** das Substrat (33) eben ist und eine Öffnung (34) aufweist, in der der Rotor angeordnet ist, wobei sich die Elektrodenplatten (35, 36) längs der gegenüberliegenden Ränder der Öffnung erstrecken.

6. Zeitmeßgerät nach Anspruch 1 oder 2, **dadurch gekennzeichnet, daß** das Substrat (8, 33) einen Teil eines Elements mit gedruckten Schaltungen des Zeitmeßgeräts bildet.

7. Zeitmeßgerät nach Anspruch 1, **dadurch gekennzeichnet, daß** der Rotor (5, 25) mit dem beweglichen Element (1) fest verbunden ist, das seinerseits einen Abstützzylinder (21) aufweist, der sich an einer dielektrischen Schicht (20), die auf dem Substrat und/oder auf den festen Elektroden angeordnet ist, gleitend abstützt.

8. Zeitmeßgerät nach Anspruch 2, **dadurch gekennzeichnet, daß** der Rotor (5) isoliert ist und dazu dient, ein elektrisches Signal zwischen den zwei festen Elektroden zu übertragen.

9. Zeitmeßgerät nach Anspruch 1 oder 2, **dadurch gekennzeichnet, daß** der Rotor (41) eine bewegliche Elektrode ist, die mit den Erfassungsmitteln verbunden ist, und wobei sich die Zähne (44, 45, 46) des Rotors während seiner Drehung abwechselnd an der einen oder der anderen der festen Elektroden vorbeibewegen.

10. Zeitmeßgerät nach Anspruch 1 oder 2, **dadurch gekennzeichnet, daß** die Erfassungsvorrichtung zwei kapazitive Sensoren (2, 22) umfaßt, die in Winkelrichtung in der Weise versetzt sind, daß sie jeweils Ausgangssignale liefern, die während der Drehung des beweglichen Elements um 90° phasenverschoben sind.

11. Zeitmeßgerät nach Anspruch 1 oder 2, **dadurch gekennzeichnet, daß** das drehbare bewegliche Element (1) ein Steuerstift ist, der wenigstens zwei axiale Positionen besitzt, d. h. eine Position zum Einstellen der Uhrzeit, in der der kapazitive Sensor (22) aktiv ist, und wenigstens eine weitere Position, in der der Sensor inaktiv ist.

12. Zeitmeßgerät nach Anspruch 1 oder 2, **dadurch gekennzeichnet, daß** das drehbare bewegliche Element (1) ein Anzeigeorgan ist, das eine Referenzposition hat, die von der Erfassungsvorrichtung erfaßt wird.

## Claims

1. Timepiece including a rotating member (1) and an electric capacitive detection device for detecting positions and/or movements of said rotating member, wherein the detection device includes at least one capacitive sensor (2, 22), having a fixed portion provided with a pair of fixed electrodes (6, 7; 26, 27) and a mobile portion provided with an electrically conductive rotor (5, 25) driven by said rotating member and arranged to influence the electric field between the fixed electrodes by its position of rotation, and electronic detection means (3) which are sensitive to variations in said sensor's capacitance, the two fixed electrodes (6, 7; 26, 27) being coplanar on a substrate (8) and separated from each other by a gap (15),
**characterized in that** the rotor (5, 25) axis is disposed opposite said gap and parallel to the plane of the fixed electrodes, and **in that** each fixed electrode (6, 7, 26, 27) is disposed opposite a peripheral surface of the rotor (5, 25), said surface including teeth (11-14) arranged to pass close to each fixed electrode during rotation of the rotor.

2. Timepiece including a rotating member (1) and an electric capacitive detection device for detecting positions and/or movements of said rotating member, wherein the detection device includes at least one capacitive sensor (30, 40), having a fixed portion provided with at least two fixed electrodes (31, 32) and a mobile portion provided with an electrically conductive rotor (5, 41) driven by said rotating member and arranged to influence the electric field between the fixed electrodes by its position of rotation, and electronic detection means (3) which are sensitive to variations in said sensor's capacitance, the two fixed electrodes (31, 32) being disposed on a substrate (33) and separated from each other by a gap,
**characterized in that** the fixed electrodes form two respective spaced opposite electrode plates (35, 36) separated by said gap, **in that** the rotor (5, 25, 41) is disposed within said gap, its axis of rotation (37) being parallel to said plates, and **in that** each of said fixed electrode plates (35, 36) is disposed opposite a peripheral surface of the rotor, said surface including teeth (11-14, 44-46) arranged to pass close to each electrode plate during rotation of the rotor.

3. Timepiece according to claim 1, **characterized in that** the rotor (5) is held at a fixed potential and **in that** its teeth (11-14) are arranged to form a shield in the electric field between the fixed electrodes.

4. Timepiece according to claim 1 or 2, **characterized in that** said teeth (11-14, 44-46) are distributed with a constant angular pitch about the rotor.

5. Timepiece according to claim 2, **characterized in that** the substrate (33) is planar and has an opening (34) wherein the rotor is located, said electrode plates (35, 36) extending on opposite edges of said opening.

6. Timepiece according to claim 1 or 2, **characterized in that** the substrate (8, 33) forms part of a printed circuit element of the timepiece.

7. Timepiece according to claim 1, **characterized in that** the rotor (5, 25) is attached to the rotating member (1), which includes a support cylinder (21) which slidingly abuts against a dielectric layer (20) disposed on the substrate and/or on the fixed electrodes.

8. Timepiece according to claim 2, **characterized in that** the rotor (5) is insulated and acts as transmitter of an electric signal between the two fixed electrodes.

9. Timepiece according to claim 1 or 2, **characterized in that** the rotor (41) is a mobile electrode connected to the detection means and whose teeth (44, 45, 46) pass alternately opposite one or other of the fixed electrodes during its rotation.

10. Timepiece according to claim 1 or 2, **characterized in that** the detection device includes two of said capacitive sensors (2, 22), which are offset angularly so as to provide respective output signals which are in quadrature during the rotation of the rotating member.

11. Timepiece according to claim 1 or 2, **characterized in that** the rotating member (1) is a control stem having at least two axial positions, namely a time-setting position in which the capacitive sensor (22) is active and at least one other position in which said sensor is inactive.

12. Timepiece according to claim 1 or 2, **characterized in that** the rotating member (1) is an indicator element having a reference position which is detected by the detection device.
